# EUROPÄISCHE PATENTANMELDUNG

(11) **EP 4 733 218 A1**
(43) Veröffentlichungstag der Anmeldung: **29.04.2026**
(21) Anmeldenummer: 25202158.9
(22) Anmeldetag: 15.09.2025
(51) Int. Cl.: B65D 51/16

(54) **VERSCHLUSSDECKEL**

(30) Priorität: 22.10.2024 DE 202024106069 U
(71) Anmelder: ESBIT Compagnie GmbH, 20457 Hamburg (DE)
(72) Erfinder: Paap, Robert, 20457 Hamburg (DE)
(74) Vertreter: Glawe, Delfs, Moll

(57) **Zusammenfassung**

Offenbart wird ein Verschlussdeckel (20) zum Verschließen eines Behälterelements (30) eines Thermobehälters (10), umfassend ein Deckelelement (21) mit einer sich durch das Deckelelement (21) in einer axialen Richtung hindurch erstreckenden Passage (220) und einem in der Passage (220) angeordneten Stopfen (210), der in der axialen Richtung (11) zwischen einer Verschlussposition und einer Entlüftungsposition beweglich in der Passage (220) gelagert und in der Verschlussposition vorgespannt ist, wobei der Stopfen (210) ein Dichtelement (211) zum flüssigkeitsdichten Verschließen der Passage (220) an einer Deckelunterseite (230) in der Verschlussposition sowie ein Betätigungselement (212) umfasst, das mit dem Dichtelement (211) so verbunden ist, dass der Stopfen (210) beim Bewegen des Betätigungselements (212) aus der Verschlussposition verbracht und das Dichtelement (211) die Passage (220) freigeben kann, wobei das Dichtelement (211) wahlweise von dem Betätigungselement (212) gelöst und dem Deckelelement (21) entnommen werden kann, sowie eine Verwendung eines Verschlussdeckels (20) zum Verschließen eines Behälterelements (30) eines Thermobehälters.

## Beschreibung

Die vorliegende Erfindung betrifft einen Verschlussdeckel zum Verschließen eines Behälterelements eines Thermobehälters, insbesondere eines Thermobehälters zur Aufbewahrung von temperierten Nahrungsmitteln. Die Erfindung betrifft weiter die Verwendung eines solchen Verschlussdeckels sowie einen Thermobehälter mit einem solchen Verschlussdeckel.

Bei einem Thermobehälter, etwa zur Aufbewahrung und zum Transport eines temperierten Guts, herrscht im verschlossenen Zustand aufgrund des gewünschten Temperaturunterschieds zwischen dem Gut, etwa erwärmten oder gekühlten Nahrungsmitteln, im Inneren des Behälters regelmäßig ein geringerer oder höherer Druck als außerhalb des Behälters, zum Beispiel geringer oder höher als der Druck der den Behälter umgebenden Atmosphäre. Da das Öffnen des Thermobehälters durch diesen Druckunterschied erheblich erschwert wird, kann in einem Verschlussdeckel für ein Behälterelement eines solchen Thermobehälters eine Passage zum Druckausgleich vorgesehen sein, die mittels eines zwischen einer Verschluss- und einer Entlüftungsposition bewegbaren Stopfens geöffnet und geschlossen werden kann. Soll der Stopfen allerdings gereinigt werden, ist die Erreichbarkeit der zu säubernden Teile des Stopfens erheblich eingeschränkt, sodass eine ausreichende Reinigung des Stopfens regelmäßig mit erheblichem Aufwand verbunden ist.

Eine Aufgabe der vorliegenden Erfindung ist es deshalb, vor dem Hintergrund der voranstehend genannten Probleme einen verbesserten Verschlussdeckel zum Verschließen eines Behälterelements eines Thermobehälters bereitzustellen, der insbesondere einen zum Druckausgleich betätigbaren Stopfen aufweist, der mit geringerem Aufwand gereinigt werden kann.

Die erfindungsmäße Lösung liegt in den Merkmalen der unabhängigen Ansprüche. Vorteilhafte Weiterbildungen sind Gegenstand der abhängigen Ansprüche.

Gemäß der Erfindung wird ein Verschlussdeckel zum Verschließen eines Behälterelements eines Thermobehälters offenbart, umfassend ein Deckelelement mit einer sich durch das Deckelelement in einer axialen Richtung hindurch erstreckenden Passage und einem in der Passage angeordneten Stopfen, der in der axialen Richtung zwischen einer Verschlussposition und einer Entlüftungsposition beweglich in der Passage gelagert und in der Verschlussposition vorgespannt ist, wobei der Stopfen ein Dichtelement zum flüssigkeitsdichten Verschließen der Passage an einer Deckelunterseite in der Verschlussposition sowie ein Betätigungselement umfasst, das mit dem Dichtelement so verbunden ist, dass der Stopfen beim Bewegen des Betätigungselements aus der Verschlussposition verbracht und das Dichtelement die Passage freigeben kann, wobei das Dichtelement wahlweise von dem Betätigungselement gelöst und dem Deckelelement entnommen werden kann.

Der erfindungsgemäße Verschlussdeckel kann beispielsweise als Verschlussdeckel zum flüssigkeitsdichten Verschließen eines an der Deckelunterseite angeordneten Behälterelements eines Thermobehälters zur Aufbewahrung von temperierten Nahrungsmitteln ausgebildet sein.

Bei der Erfindung handelt es sich um eine vorteilhafte Ausgestaltung eines Verschlussdeckels für einen Thermobehälter zur Aufbewahrung und zum Transport eines temperierten Guts, der eine Möglichkeit zum Druckausgleich durch Betätigung eines in einer Passage des Deckelelements angeordneten und beweglich gelagerten Stopfens und so eine kompakte Ausgestaltung des zu verschließenden Thermobehälters bietet, bei der der mit der Reinigung des Stopfens verbundene Aufwand erheblich reduziert werden kann. Indem ein Verschluss der Passage an der Deckelunterseite durch ein Dichtelement des Stopfens erfolgt, das wahlweise von dem Betätigungselement gelöst und dem Deckelelement entnommen werden kann, kann das Dichtelement, für das aufgrund des regelmäßigen Kontakts mit dem Gut eine intensive Reinigung erforderlich ist, dem Deckelelement entnommen und separat gesäubert werden. Da die Passage in der Verschlussposition durch das Dichtelement verschlossen wird, gelangen weitere Teile des Stopfens, wie etwa das Betätigungselement, typischerweise nicht oder nur in einem sehr geringen Umfang in Kontakt mit dem Gut, sodass für diese das Risiko einer umfangreichen Verschmutzung, die eine aufwändige Reinigung erforderlich machen würde, verringert wird. Somit können bei dem erfindungsgemäßen Verschlussdeckel insbesondere die typischerweise besonders gründlich zu reinigenden Flächen des Stopfens gut zugänglich gemacht werden, und so eine Reinigung erheblich vereinfacht werden.

Ein mittels des Verschlussdeckels zu verschließendes Behälterelement eines Thermobehälters kann an der Deckelunterseite des Deckelelements angeordnet und auf geeignete Weise mit dem Verschlussdeckel verbunden werden. Beispielsweise weisen das Behälterelement und der Verschlussdeckel dazu zueinander korrespondierende Komponenten eines Schraub- oder Klemmverschlusses auf. Insbesondere kann bei dem Behälterelement ein Außengewinde und bei dem Deckelelement ein zu diesem korrespondierendes Innengewinde vorgesehen sein.

Die Passage erstreckt sich durch das Deckelelement in einer axialen Richtung hindurch. Sie verläuft von einer Deckeloberseite zur Deckelunterseite des Deckelelements. Insbesondere kann die axiale Richtung senkrecht zur Deckeloberseite und/oder zur Deckelunterseite verlaufen. Der Querschnitt der Passage kann entlang ihres Verlaufs in axialer Richtung variieren. Insbesondere kann die Passage einen oder mehrere Teilbereiche entlang ihres axialen Verlaufs mit unterschiedlichen Querschnitten aufweisen.

Der Stopfen ist in der Passage angeordnet und beweglich gelagert, und verläuft entsprechend durch die Passage hindurch. Der Stopfen kann ausschließlich das Dichtelement und das Betätigungselement umfassen, und so aus diesen Elementen gebildet sein. Das Dichtelement kann am deckelunterseitigen Ende des Stopfens angeordnet sein, und insbesondere das deckelunterseitige Ende des Stopfens bilden. Das Betätigungselement kann am deckeloberseitigen Ende des Stopfens angeordnet sein, und insbesondere das deckeloberseitige Ende des Stopfens bilden.

Zum Freigeben der Passage ist der Stopfen aus der Verschlussposition zu verbringen, und das Betätigungselement entgegen der Vorspannung axial in Richtung der Deckelunterseite zu bewegen. Damit der Stopfen beim Bewegen des Betätigungselements aus der Verschlussposition verbracht und das Dichtelement die Passage freigeben kann, sind das Betätigungselement und das Dichtelement auf geeignete Weise miteinander, beispielsweise direkt zu verbinden. Insbesondere kann das Betätigungselement, insbesondere in axialer Richtung, starr mit dem Dichtelement verbunden sein.

Das Dichtelement ist zum flüssigkeitsdichten, beispielsweise aber auch zum gasdichten Verschluss der Passage in der Verschlussposition des Stopfens ausgebildet. Auf diese Weise wird nicht nur ein Durchtritt von Flüssigkeiten durch die Passage vermieden und ein wirksamer Auslaufschutz bereitgestellt, sondern es kann zusätzlich ein Durchtritt von Gas verhindert werden. So kann die durch den Verschlussdeckel bereitgestellte thermische Isolierung wirksam erhöht werden.

Der Stopfen ist in axialer Richtung, das heißt entlang des Verlaufs der Passage, bei ordnungsgemäßer Verbindung von Dichtelement und Betätigungselement auf eine Bewegung zwischen der Verschluss- und der Entlüftungsposition beschränkt. Entsprechend kann der Stopfen nicht vollständig durch die Passage hindurch geführt werden. Der Stopfen ist in seiner Bewegung in Richtung des Inneren als auch des Äußeren des Behälters begrenzt, sodass ein unkontrollierter Verlust des Stopfens vermieden werden kann. Bei ordnungsgemäßer Verbindung von Dichtelement und Betätigungselement kann der Stopfen dem Deckelelement nicht entnommen werden.

Das Deckelelement kann einstückig ausgeformt sein, was dessen einfache Konstruktion ermöglicht. Alternativ kann das Deckelelement mehrteilig ausgebildet sein. Dies bietet die Möglichkeit, das Deckelelement individuell zusammenstellen und unterschiedlich ausformen zu können, um etwa unterschiedlich ausgeformte Behälterelemente verschließen zu können. Beispielsweise können die Deckelteile ineinandergelegt sein und bei ordnungsgemäßer Verbindung von Dichtelement und Betätigungselement durch die Vorspannung des Stopfens in ihrer relativen Position gehalten werden. Bei Bewegung des Betätigungselements in axialer Richtung können die Deckelteile ebenfalls in axialer Richtung relativ zueinander bewegt werden. Bei Loslösung des Dichtelements von dem Betätigungselement können auch die Deckelteile voneinander separierbar sein.

Beispielsweise kann das Deckelelement in axialer Richtung einen Anschlag für das Betätigungselement bereitstellen, der die Entlüftungsposition des Stopfens vorgibt. Alternativ oder zusätzlich kann das Deckelelement in axialer Richtung einen Anschlag für das Dichtelement bereitstellen, der die Verschlussposition des Stopfens vorgibt. Insbesondere kann der Anschlag für das Dichtelement eine Dichtfläche des Verschlusses der Passage bereitstellen.

Das Deckelelement kann beispielsweise zumindest einen solchen Anschlag bereitstellen, der in einem axialen Teilbereich entlang der Passage angeordnet ist. Entsprechend ist die Erstreckung der Passage in diesem Teilbereich in einer radialen Richtung geringer als die maximale Erstreckung des jeweiligen Elements in dieser Richtung. Zum Beispiel kann das Dichtelement und/oder das Betätigungselement entlang seiner axialen Erstreckung einen Flansch, beispielsweise einen Mittelflansch, zum axialen Anschlag mit dem Deckelelement aufweisen. Insbesondere kann die maximale Erstreckung des Dichtelements und/oder des Betätigungselements in einer radialen Richtung, beispielsweise ein maximaler Querschnitt, an einem stirnseitigen Endbereich des Stopfens ausgeformt sein. Zum Beispiel kann das Dichtelement und/oder das Betätigungselement an einem stirnseitigen Endbereich einen Flansch zum Anschlag in axialer Richtung mit dem Deckelelement aufweisen.

Zu dem stirnseitigen Endbereich des Stopfens hin kann das Betätigungselement konvex gewölbt sein. Dies ermöglicht eine bessere taktile Wahrnehmbarkeit des Betätigungselements und somit dessen vereinfachte Handhabung zwecks Durchführung eines Druckabgleichs.

Es kann vorgesehen sein, dass das Deckelelement an der Deckelunterseite eine an die Passage angrenzende, zum Beispiel muldenförmige, Vertiefung zur versenkten Lagerung zumindest eines Teils des Dichtelements in der Verschlussposition aufweist. Auf diese Weise kann die thermische Isolierfähigkeit des Verschlussdeckels verbessert werden. Zudem kann die mit dem Gut potenziell in Kontakt gelangbare Fläche des Dichtelements verkleinert und daher regelmäßig einer besonders intensiven Reinigung bedürfende Bereiche des Stopfens verkleinert werden.

In einer Ausführungsform kann das von dem Dichtelement gelöste Betätigungselement dem Deckelelement entnommen werden. Beispielsweise kann das Betätigungselement im gelösten Zustand aus dem Deckelelement, insbesondere der Passage, heraus bewegt werden. Denkbar ist, dass die Bewegbarkeit des Betätigungselements in axialer Richtung aus dem Deckelelement heraus nur bei ordnungsgemäßer Verbindung mit dem Dichtelement in Richtung der Deckeloberseite beschränkt ist.

So kann auch das Betätigungselement des Stopfens von dem Verschlussdeckel separiert und gesondert gereinigt werden, wodurch der mit der Reinigung des Betätigungselements verbundene Aufwand reduziert werden kann. Dies ist beispielsweise bei Verwendung in einer staubigen Umgebung besonders vorteilhaft, da dort das Äußere eines mit dem Verschlussdeckel verschlossenen Thermobehälters, und damit auch das das an eine Außenseite des Verschlussdeckels bildende Betätigungselement regelmäßig verschmutzt ist.

Zum Beispiel kann das Dichtelement zumindest teilweise, insbesondere vollständig, aus Silikon ausgeformt sein. Insbesondere kann ein an einem stirnseitigen Ende des Stopfens ausgebildeter Flansch des Dichtelements aus Silikon ausgeformt sein.

Dies ermöglicht die Bereitstellung eines Dichtelements, dass zum einen gute Dichteigenschaften aufweist und zum anderen gut mit dem Betätigungselement lösbar und ausreichend starr verbunden werden kann.

Das Deckelelement, der Stopfen, das Dichtelement das Betätigungselement und/oder die Passage können zylindrisch ausgeformt sein oder zylindrische Abschnitte aufweisen. Eine zylindrische Ausformung oder eine Ausgestaltung mit zylindrischen Abschnitten der Passage, des Deckelelements und/oder von dessen Komponenten sind in Hinblick auf die gewünschte thermische Isolierfähigkeit aber auch in Hinblick auf die Handhabbarkeit besonders vorteilhaft.

Das Dichtelement und das Betätigungselement, insbesondere zusätzlich das Deckelelement, können zueinander koaxial angeordnet sein. Koaxial zueinander angeordnete Komponenten sollen zumindest eine gemeinsame Symmetrieachse aufweisen, insbesondere eine Symmetrieachse der Passage, zum Beispiel entlang der axialen Richtung. Dies ermöglicht eine einfache Konstruktion des Verschlussdeckels und eine in Hinblick auf die thermische Isolierfähigkeit günstige Ausgestaltung des Verschlussdeckels.

Zur lösbaren Verbindung des Dichtelements an dem Betätigungselement können beide Elemente jeweils Komponenten eines zusammenwirkenden Verschlusses umfassen, zum Beispiel mehrere in Formschluss verbringbare Nasen und dazu korrespondierende Hinterschnitte zumindest gleicher Anzahl. Beispielsweise kann es sich dabei um Komponenten eines Rast- oder eines Drehverschlusses handeln. In einer Ausführungsform sind das Dichtelement und das Betätigungselement mittels eines lösbaren Bajonettverschlusses miteinander verbunden. Entsprechend können die Elemente dazu geeignete Komponenten aufweisen, etwa zumindest zwei geeignete Nasen auf Seiten des Dichtelements und zumindest zwei dazu korrespondierende Hinterschnitte auf Seiten des Betätigungselements. Auf diese Weise kann eine besonders sichere aber dennoch einfach lösbare Befestigung von Dichtelement und Betätigungselement aneinander realisiert werden. Insbesondere kann die Entlüftungsposition so vorgegeben sein, dass ein stirnseitiger Bereich, zum Beispiel ein Bereich mit vergrößertem Querschnitt, beispielsweise einem Flansch, eines zur Betätigung des Bajonettverschlusses zu rotierenden Elements im gesamten Umfang außerhalb des Deckelelements angeordnet ist. Auf diese Weise kann die Handhabbarkeit des Bajonettverschlusses verbessert werden.

In einer Ausführungsform umfasst das Betätigungselement ein Sackloch zum Eingreifen des Dichtelements. Beispielsweise können in dem Sackloch geeignete Hinterschnitte für einen mit Nasen des Dichtelements korrespondierenden Bajonettverschluss angeordnet sein. Zweckmäßigerweise kann das Dichtelement einen stiftförmigen Abschnitt, insbesondere mit einem Ende zum Eingreifen in ein Sackloch des Betätigungselements, aufweisen. Beispielsweise kann das Dichtelement einen stiftförmigen Schaft umfassen. Eine solche Ausgestaltung bietet eine hinreichend stabile Konstruktion für eine geeigneten Verbindung von Dichtelement und Betätigungselement und für eine lösbare Befestigung aneinander, etwa mittels Bajonettverschluss.

Das Betätigungselement kann eine Feder, insbesondere eine Sprungfeder, zum Vorspannen des Stopfens in der Verschlussposition umfassen. Dies stellt eine baulich einfach umsetzbare Möglichkeit für eine zuverlässige Erzeugung der Vorspannung dar.

In einer Ausführungsform kann die Feder lösbar an dem Betätigungselement befestigt werden. Beispielsweise kann das Betätigungselement einen oder mehrere Hinterschnitte zur formschlüssigen Halterung einer Feder aufweisen. Die Feder kann hinreichend flexibel zum Überwinden des jeweiligen Formschlusses sein. So kann die Wahrscheinlichkeit eines unkontrollierten Verlusts der Feder bei Loslösung des Dichtelements von dem Betätigungselement, insbesondere bei zusätzlicher Entnehmbarkeit des Betätigungselements, reduziert werden.

Bei der Bewegung zwischen Verschluss- und Entlüftungsposition kann es sich insbesondere um eine geführte, insbesondere eine durch den Rand der Passage geführte, Bewegung handeln. Der Stopfen oder einzelne Elemente des Stopfens können geeignete Führungsmittel, insbesondere eine oder mehrere Vorsprünge oder Federn, aufweisen, die mit dazu korrespondierenden, zum Beispiel im Rand der Passage angeordneten, Führungsmitteln des Deckelelements, insbesondere eine oder mehrere dazu korrespondierende Ausnehmungen oder Nuten, zusammenwirken. In einer Ausführungsform weisen das Betätigungselement und das Deckelelement jeweils Führungsmittel einer zusammenwirkenden Rotationssicherung auf. Diese Führungsmittel können auf Seiten des Betätigungselements als ein oder mehrere Vorsprünge und auf Seiten des Deckelelements als dazu korrespondierende Nuten ausgestaltet sein.

Auf diese Weise kann eine Rotation des Betätigungselements gegenüber dem Deckelelement vermieden und sowohl die Loslösung des Dichtelements von dem Betätigungselement wie auch die Bedienbarkeit des Betätigungselements insgesamt vereinfacht werden. Zudem kann in Verbindung mit einem Bajonettverschluss von Dichtelement und Betätigungselement so ein Element, insbesondere das Betätigungselement, verdrehsicher gelagert und die zur Betätigung des Bajonettverschlusses erforderliche Relativbewegung der Elemente besonders einfach durchgeführt werden.

Des Weiteren wird gemäß der Erfindung ein Thermobehälter, insbesondere zur Aufbewahrung von temperierten Nahrungsmitteln, offenbart, umfassend ein Behälterelement und einen erfindungsgemäßen Verschlussdeckel zum Verschließen des Behälterelements.

Das Behälterelement umschließt einen Hohlraum, der mit dem aufzubewahrenden Gut befüllt werden kann. Zum Verschließen des Behälterelements kann der Hohlraum mittels des Verschlussdeckels verschlossen werden, insbesondere flüssigkeitsdicht oder auch gasdicht.

Ferner wird gemäß der Erfindung die Verwendung eines erfindungsgemäßen Verschlussdeckels zum Verschließen eines Behälterelements eines erfindungsgemäßen Thermobehälters offenbart.

Die oben beschriebenen Ausführungsformen und Ausgestaltungen sind lediglich als beispielhaft zu verstehen und sollen die vorliegende Erfindung in keiner Weise einschränken.

Die Erfindung wird nachfolgend unter Bezugnahme auf die beigefügten Zeichnungen anhand von vorteilhaften Ausführungsformen beispielhaft näher erläutert. Es zeigen:
- Figur 1: eine schematische Darstellung eines Ausführungsbeispiels eines Thermobehälters in seitlicher Ansicht;
- Figur 2: eine schematische Darstellung eines Ausführungsbeispiels eines Verschlussdeckels in Draufsicht; und
- Figur 3: eine schematische Darstellung eines Ausführungsbeispiels eines Verschlussdeckels in Schnittansicht.

In Fig. 1 ist ein Ausführungsbeispiel eines Thermobehälters 10 in seitlicher Ansicht dargestellt. Der Thermobehälter 10 ist zur Aufbewahrung von temperierten Nahrungsmitteln ausgebildet und umfasst ein Behälterelement 30 und einen Verschlussdeckel 20, mittels welchem das Behälterelement 30 verschlossen werden kann. Dazu kann das Behälterelement 30 entlang einer zentralen Achse 11 an der Deckelunterseite 230 des Deckelelements 21 des Verschlussdeckels 20 angeordnet werden.

Das Behälterelement 30 umschließt einen Hohlraum, der mit den aufzubewahrenden Nahrungsmitteln befüllt und mittels des Verschlussdeckels 20 verschlossen werden kann. Das Behälterelement 30 und der Verschlussdeckel 20 weisen zueinander korrespondierende Komponenten eines Schraubverschlusses auf, mittels welchem das Behälterelement 30 gasdicht mit dem Verschlussdeckel 20 verbunden und der Hohlraum so geschlossen werden kann. Dabei ist bei dem Behälterelements 30 ein Außengewinde vorgesehen, wie in Fig. 1 angedeutet, und bei dem Verschlussdeckel 20 ein dazu korrespondierendes Innengewinde.

Der Verschlussdeckel 20, von dem bereits einige Komponenten in Fig. 1 angedeutet sind, wird im Folgenden unter zusätzlicher Bezugnahme auf die in den Fig. 2 und 3 dargestellten Ausführungsbeispiele beschrieben. In Fig. 2 ist ein Ausführungsbeispiel eines Verschlussdeckels 20 in einer Ansicht von oben dargestellt. Fig. 3 zeigt eine schematische Darstellung eines Ausführungsbeispiels eines Verschlussdeckels 20 in Schnittansicht entlang der in Fig. 2 gestrichelt eingezeichneten Linie.

Der Verschlussdeckel 20 umfasst ein Deckelelement 21 mit einer sich durch das Deckelelement 21 in einer axialen Richtung entlang der zentralen Achse 11 hindurch erstreckenden Passage 220. Des Weiteren umfasst das Deckelelement 21 einen in der Passage 220 angeordneten Stopfen 210.

Der Stopfen 210 ist in der axialen Richtung 11 zwischen einer Verschlussposition und einer Entlüftungsposition beweglich in der Passage 220 gelagert. In den dargestellten Ausführungsbeispielen befindet sich der Stopfen 210 in der Verschlussposition, in welcher er vorgespannt ist. Der Stopfen 210 umfasst ein an dessen deckelunterseitigen Ende angeordnetes Dichtelement 211 sowie ein an dessen deckeloberseitigen Ende angeordnetes und in axialer Richtung 11 starr mit dem Dichtelement 211 verbundenes Betätigungselement 212. Der Stopfen 210 wird durch das Dichtelement 211 und das Betätigungselement 212 gebildet.

Das Deckelelement 21, das Dichtelement 211, das Betätigungselement 212 und die Passage 220 sind jeweils zylindrisch ausgeformt und zueinander koaxial in der zentralen Achse 11 angeordnet. Entsprechend weist auch der Stopfen 210 eine zylindrische Form auf.

Die Passage 220 verläuft entlang der zentralen Achse 11 von einer Deckeloberseite 231 zur Deckelunterseite 230, an der sie durch das Dichtelement 211 flüssigkeitsdicht verschlossen wird, wenn sich der Stopfen 210 in der Verschlussposition befindet. Durch Bewegen des Betätigungselements 212 in axialer Richtung 11 gegen die Vorspannung kann der Stopfen 210 aus der Verschlussposition bis in die Entlüftungsposition bewegt werden, und das Dichtelement 211 gibt die Passage 220 frei.

Das Dichtelement 211 kann wahlweise von dem Betätigungselement 212 gelöst und dem Deckelelement 21 entnommen werden. Auch das von dem Dichtelement 211 gelöste Betätigungselement 212 kann dem Deckelelement 21 entnommen werden.

Das Dichtelement 211 umfasst an einem dem Betätigungselement 212 gegenüberliegenden stirnseitigen Ende einen aus Silikon ausgeformten Flansch. Für diesen Flansch des Dichtelements 211 stellt das Deckelelement 21 einen Anschlag 221 in der axialen Richtung 11 bereit, der die Verschlussposition des Stopfens 210 vorgibt. Ferner weist das Deckelelement 21 eine an die Passage 220 angrenzenden Vertiefung 223 auf, in der das Dichtelement 211 in der Verschlussposition versenkt gelagert werden kann.

An einem dem Dichtelement 211 gegenüberliegenden stirnseitigen Ende umfasst das Betätigungselement 212 einen Flansch, der zum stirnseitigen Ende des Stopfens 210 hin konvex gewölbt ist. Für diesen Flansch stellt das Deckelelement 21 ebenfalls einen Anschlag 222 in axialer Richtung bereit, der die Entlüftungsposition des Stopfen 210 vorgibt.

Das Betätigungselement 212 umfasst ein Sackloch, in das ein Ende des stiftförmigen Dichtelements 211 eingreift, und ist mittels eines Bajonettverschlusses mit dem Dichtelement 211 verbunden. Dazu umfasst das Dichtelement 211 zwei sich in radialer Richtung erstreckende und in Umfangsrichtung gleichmäßig verteilte Nasen, und das Betätigungselement 212 zwei zum drehenden Eingriff durch die Nasen ausgebildete, korrespondierende Hinterschnitte.

Das Betätigungselement 212 umfasst eine Sprungfeder 213, die gegen einen von dem Deckelelement 21 umfassten und in der Passage 220 angeordneten Anschlag 224 wirkt, sodass der Stopfen 210 in der Verschlussposition vorgespannt wird. Die Sprungfeder 213 ist lösbar an dem Betätigungselements 212 befestigt, welches dazu vier in Umfangsrichtung gleichmäßig verteilt angeordnete Hinterschnitte 214 aufweist, mittels welcher die Sprungfeder 213 formschlüssig an dem Betätigungselement 212 befestigt und so gehalten wird.

Entlang ihres Verlaufs in axialer Richtung 11 weist die Passage 220 Teilbereiche mit unterschiedlich großen Querschnitten auf, wodurch Schultern des Deckelelements 21 geformt sind, durch welche die Anschläge 221, 222 und 224 bereitgestellt werden.

Das Betätigungselement 212 und das Deckelelement 21 weisen jeweils Führungsmittel einer zusammenwirkenden Rotationssicherung 240 auf. Diese Führungsmittel sind dabei auf Seiten des Betätigungselements 212 als zwei in Umfangsrichtung gleichmäßig verteilt angeordnete Federn ausgeformt, die in zwei auf Seiten des Deckelelements 21 in der Passage 220 angeordnete Nuten eingreifen.

Die Verschlussdeckel 20 der Ausführungsbeispiele in den Fig. 1 und 2 umfassen ein einstückiges Deckelelement 21. Bei dem in Fig. 3 dargestellten Verschlussdeckel 20 ist das Deckelelement 21 mehrteilig ausgebildet und umfasst die Deckelteile 21a und 21b. Die Deckelteile 21a, 21b sind ineinandergelegt und werden bei ordnungsgemäßer Verbindung von Dichtelement 211 und Betätigungselement 212 durch die Vorspannung des Stopfens 210 mittels Sprungfeder 213 in ihrer relativen axialen Position gehalten. Bei Bewegung des Betätigungselements 212 können die Deckelteile 21a, 21b in axialer Richtung 11 relativ zueinander bewegt werden. Bei Loslösung des Dichtelements 211 von dem Betätigungselement 212 können auch die Deckelteile 21a, 21b voneinander separiert werden.

## Patentansprüche

1. Verschlussdeckel (20) zum Verschließen eines Behälterelements (30) eines Thermobehälters (10), umfassend ein Deckelelement (21) mit einer sich durch das Deckelelement (21) in einer axialen Richtung hindurch erstreckenden Passage (220) und einem in der Passage (220) angeordneten Stopfen (210), der in der axialen Richtung (11) zwischen einer Verschlussposition und einer Entlüftungsposition beweglich in der Passage (220) gelagert und in der Verschlussposition vorgespannt ist, wobei der Stopfen (210) ein Dichtelement (211) zum flüssigkeitsdichten Verschließen der Passage (220) an einer Deckelunterseite (230) in der Verschlussposition sowie ein Betätigungselement (212) umfasst, das mit dem Dichtelement (211) so verbunden ist, dass der Stopfen (210) beim Bewegen des Betätigungselements (212) aus der Verschlussposition verbracht und das Dichtelement (211) die Passage (220) freigeben kann, wobei das Dichtelement (211) wahlweise von dem Betätigungselement (212) gelöst und dem Deckelelement (21) entnommen werden kann.

2. Verschlussdeckel (20) nach Anspruch 1, wobei das von dem Dichtelement (211) gelöste Betätigungselement (212) dem Deckelelement (21) entnommen werden kann.

3. Verschlussdeckel (20) nach einem der vorhergehenden Ansprüche, wobei das Dichtelement (211) zumindest teilweise, insbesondere vollständig, aus Silikon ausgeformt ist.

4. Verschlussdeckel (20) nach einem der vorhergehenden Ansprüche, wobei das Deckelelement (21), der Stopfen (210), das Dichtelement (211), das Betätigungselement (212) und/oder die Passage (220) zylindrisch ausgeformt ist oder zylindrische Abschnitte aufweist.

5. Verschlussdeckel (20) nach einem der vorhergehenden Ansprüche, wobei das Dichtelement (211) und das Betätigungselement (212), insbesondere zusätzlich auch das Deckelelement (21), zueinander koaxial angeordnet sind.

6. Verschlussdeckel (20) nach einem der vorhergehenden Ansprüche, wobei das Betätigungselement (212) ein Sackloch zum Eingreifen des Dichtelements (211) umfasst.

7. Verschlussdeckel (20) nach einem der vorhergehenden Ansprüche, wobei das Deckelelement (21) in axialer Richtung (11) einen Anschlag (222) für das Betätigungselement (212) bereitstellt, der die Entlüftungsposition des Stopfens (210) vorgibt.

8. Verschlussdeckel (20) nach einem der vorhergehenden Ansprüche, wobei das Dichtelement (211) einen stiftförmigen Abschnitt, insbesondere mit einem Ende zum Eingreifen in ein Sackloch des Betätigungselements (212), aufweisen.

9. Verschlussdeckel (20) nach einem der vorhergehenden Ansprüche, wobei das Deckelelement (21) in axialer Richtung (11) einen Anschlag (221) für das Dichtelement (211) bereitstellt, der die Verschlussposition des Stopfens (210) vorgibt.

10. Verschlussdeckel (20) nach Anspruch 9, wobei das Deckelelement (21) eine an die Passage (220) angrenzende Vertiefung (223) zur versenkten Lagerung des Dichtelements (211) in der Verschlussposition aufweist.

11. Verschlussdeckel (20) nach einem der vorhergehenden Ansprüche, wobei das Dichtelement (211) und das Betätigungselement (212) mittels eines Bajonettverschlusses miteinander verbunden sind.

12. Verschlussdeckel (20) nach einem der vorhergehenden Ansprüche, wobei das Betätigungselement (212) eine Feder (213), insbesondere eine Sprungfeder, zum Vorspannen des Stopfens (210) in der Verschlussposition umfasst, wobei vorzugsweise die Feder (213) lösbar an dem Betätigungselement (212) befestigt werden kann, wobei weiter vorzugsweise das Betätigungselement (212) einen oder mehrere Hinterschnitte (214) zur formschlüssigen Halterung der Feder (213) aufweist.

13. Verschlussdeckel (20) nach einem der vorhergehenden Ansprüche, wobei das Betätigungselement (212) und das Deckelelement (21) jeweils Führungsmittel einer zusammenwirkenden Rotationssicherung (240) aufweisen, wobei vorzugsweise die Führungsmittel der Rotationssicherung (240) eine oder mehrere Federn des Betätigungselements (212) und dazu korrespondierende, in der Passage (220) angeordnete Nuten umfassen.

14. Thermobehälter (10), insbesondere zur Aufbewahrung von temperierten Nahrungsmitteln, umfassend ein Behälterelement (30) und einen Verschlussdeckel (20) nach einem der vorhergehenden Ansprüche zum Verschließen des Behälterelements (30).

15. Verwendung eines Verschlussdeckels (20) nach einem der Ansprüche 1 bis 13 zum Verschließen eines Behälterelements (30) eines Thermobehälters (10) gemäß Anspruch 14.
